# EUROPÄISCHE PATENTSCHRIFT

(11) **EP 1 395 930 B1**
(45) Veröffentlichungstag und Bekanntmachung des Hinweises auf die Patenterteilung: **03.08.2005**
(21) Anmeldenummer: 01976219.4
(22) Anmeldetag: 13.09.2001
(51) Int. Cl.: G06F 17/60, G07F 17/32

(54) **SPIEL- ODER VERKAUFSGERÄTEANORDNUNG**
GAMING OR SLOT MACHINE ARRANGEMENT
SYSTEME D'APPAREILS DE JEUX OU A PIECES

(30) Priorität: 30.03.2001 DE 10116086
(43) Veröffentlichungstag der Anmeldung: 10.03.2004
(73) Patentinhaber: Odar Immobilien Beratungs- und Organisations GmbH, 25870 Norderfriedrichskoog (DE)
(72) Erfinder: SCHMIDT, Ulrich, 32351 Stemwede (DE); LÜDERS, Reinhold, 32339 Espelkamp (DE)
(74) Vertreter: Engelmann, Kristiana, Dipl.-Ing.
(86) Internationale Anmeldenummer: PCT/EP2001/010555
(87) Internationale Veröffentlichungsnummer: WO 2002/080052

(56) Entgegenhaltungen:
- EP-A- 0 908 839
- EP-A- 1 076 308
- WO-A-01/00291
- WO-A-99/09499
- US-A- 5 905 521
- US-B1- 6 183 362

## Beschreibung

Das Dokument EP-1076308-A offenbart die Merkmale des Oberbegriffes von Anspruch 1.

Die Erfindung betrifft eine Geräteanordnung mit zumindest einem kostenpflichtigen Spiel- oder Verkaufsgerät, das in einer geeigneten Räumlichkeit, z.B. einer Spielhalle, einer Gaststätte oder dergleichen betrieben wird und über eine kostenpflichtige Datenleitung mit einem räumlich beabstandeten Zentral-Datenverarbeitungsgerät verbunden ist. Dies dient dazu, bei Betrieb des Spiel- oder Verkaufsgeräts management- und sicherheitsrelevante Daten zur Auswertung, Überwachung und Ferneinstellung an das Zentral-Datenverarbeitungsgerät zu übertragen, damit von dort aus eine Kontrolle und Überwachung der Spiel- und Verkaufsgeräte geschehen kann. Dort werden Informationen über die Häufigkeit der Nutzung des Gerätes, den Absatz oder Füllstand an einem Verkaufsgerät, die ordnungsgemäße Funktion der Geräte etc. gesammelt, ausgewertet und den Betreibern der jeweiligen Geräte wieder zur Verfügung gestellt.

Derartige Geräteanordnungen werden in der Praxis häufig eingesetzt. Allen diesen Anordnungen ist gemeinsam, daß sie ausschließlich kostenpflichtig betrieben werden können. Möchte ein Gerätebetreiber seinen Kunden in der Spielhalle oder Gaststätte jedoch auch die kostenlose Benutzug bestimmter Geräte ermöglichen, muß er für die Betriebskosten selbst aufkommen, was ein solches Vorhaben wiederum wirtschaftlich unattraktiv macht.

Der Erfindung liegt daher die Aufgabe zugrunde, hier Abhilfe zu schaffen und eine Geräteordnung anzubieten, die den Bedürfnissen der Spielhallen- bzw. Gaststättenbetreiber sowie deren Kunden gleichermaßen gerecht wird.

Diese Aufgabe wird durch eine Geräteanordnung mit den Merkmalen des Anspruchs 1 gelöst.

Bevorzugte Ausführungen werden in den Ansprüchen 2-6 offenbart.

Dabei wird am Ort des Spiel- oder Verkaufsgeräts, d.h. in der Spielhalle, Gaststätte oder dergleichen wenigstens ein Motivationsgerät aufgestellt, über das kostenlose Motivationsspiele, Informationen, Werbung, Internet oder dergleichen von dem Zentral-Datenverarbeitungsgerät empfangen werden können und den Kunden kostenlos zur Verfügung stehen. Um diesen kostenlosen Empfang für die Kunden bereitstellen zu können, wird dabei das Motivationsgerät mittels einer Freischaltungseinrichtung derart mit dem Spiel- oder Verkaufsgerät verbunden, daß ein Datenfluß von dem Zentral-Datenverarbeitungsgerät zum Motivationsgerät immer dann auf eine Datenleitung aufschaltbar ist, wenn diese durch Betrieb des Spiel- oder Verkaufsgeräts zur Übermittlung dessen management- oder sicherheitsrelevanter Daten, z.B. Finanzdaten der Geräte oder die entsprechenden Manipulationsschutzdaten an das Zentral-Datenverarbeitungsgerät bereits aktiviert ist. Die an das Motivationsgerät gesandten Daten betreffend das Motivationsspiel, diverse Informationen, Werbung, Internetanschluß usw. werden dabei den management- oder sicherheitsrelevanten Daten der Spiel- oder Verkaufsgeräte gleichsam im Huckepack-Verfahren aufgesattelt und auf deren bereits aktivierter Leitung mittransportiert.

Die gebührenpflichtige Datenleitung zwischen dem Verkaufs- oder Spielgerät ist dabei in aller Regel eine gebührenpflichtige Telefonleitung, so daß die Geräteanordnung überall betrieben werden kann, wo ein Telefonanschluß besteht. Die kostenlose Datenübertragung an das Motivationsgerät setzt aber immer voraus, daß gleichzeitig ein kostenpflichtiger Datenfluß von einem Spiel- oder Verkaufsgerät erfolgen muß.

Ein Beispiel für auf dem Motivationsgerät betreibbare Motivationsspiele ist ein Tip-Spiel, bei dem der Benutzer in zeitlichen Beschränkungen (beispielsweise maximal alle zehn Minuten) einen Tip zu einer vorher ausgelobten Gewinnsumme in Form einer z.B. Zahlenkombination abgeben kann. Die Gewinnsumme kann dabei vorzugsweise durch zwischen den Tip-Abgabemöglichkeiten eingespielte Werbung finanziert werden.

Von den beschriebenen Geräteanordnungen können mehrere, die an verschiedenen Standorten aufgestellt sind, miteinander über das Zentral-Datenverarbeitungsgerät verknüpft werden, so daß es möglich ist, z.B. ein größeres Unternehmen mit mehreren gleichzeitig betriebenen Spielhallen zentral zu steuern. Dabei können z.B. Tip-Spiele gleichzeitig an verschiedenen Motivationsgeräten in den verschiedenen Spielhallen laufen, wobei zur Spannungssteigerung beispielsweise auf dem Bildschirm des Motivationsgeräts angezeigt werden kann, welches Motivationsgerät in welcher Spielhalle den der Siegerkombination zur Zeit am nächsten kommenden Zahlentip aufgenommen hat.

Technisch kann die Freischaltungseinrichtung am einfachsten in einem separaten Knotenpunktrechner am Ort des Spiel- oder Verkaufsgeräts und des Motivationsgeräts verwirklicht werden, der wiederum die Verbindung zu dem Zentral-Datenverarbeitungsgerät darstellt. Dadurch ergibt sich eine interne Vernetzung der Spiel-, Verkaufs- und Motivationsgeräte einer Spielhalle, wobei wiederum die externe Vernetzung mehrerer Spielhallen über das Zentral-Datenverarbeitungsgerät verwirklicht wird.

Vorzugsweise hat das Motivationsgerät eine Identifikationseinrichtung, die eine Identifizierung des jeweiligen Benutzers des Motivationsgeräts ermöglicht. Dies dient dazu, z.B. einem Benutzer bestimmte Maximalspielzeiten zuzuweisen, allgemeine Daten über die Frequentierung des Gerätes zu erhalten und natürlich auch, den Gewinner eventueller Tip-Spiele oder dergleichen zu identifizieren. Bevorzugt kann die Identifikationseinrichtung durch einen Chipkartenleser, einen Magnetkartenleser oder einen Transponder verwirklicht werden, wobei häufigere Nutzer des Motivationsgerätes sich z.B. eine Clubkarte ausstellen lassen können, die es überflüssig macht, bei jeder Nutzung erneut Name, Adresse etc. eingeben zu müssen.

Sofern eine Identifikationseinrichtung vorgesehen ist, kann damit auch bevorzugt eine Zeiteinheitenschaltung verbunden sein, die die Nutzung des Motivationsgerätes durch eine einzelne Person nach einer bestimmten Zeiteinheit beendet oder unterbricht. Dadurch wird verhindert, daß das kostenlose Motivationsgerät über einen zu langen Zeitraum von einer einzelnen Person blockiert wird.

Um ständig wechselnde und aktuelle Informationen zu dem Motivationsgerät einspielen zu können, ist es vorteilhaft, an dem Zentral-Datenverarbeitungsgerät eine externe Anbindung vorzusehen, insbesondere z.B. eine Internetanbindung, über die neu zu übertragende Daten, Spiele, Programme, Werbung und andere Informationen eingespielt werden können.

In den Fig. 1 und 2 sind erfindungsgemäße Geräteanordnungen schematisch dargestellt. Fig. 1 zeigt dabei eine einfache Geräteanordnung mit nur einem Spiel- oder Verkaufsgerät und einem Motivationsgerät. In Fig. 2 ist eine komplexere Anordnung mit mehreren Spiel- und Verkaufsgeräten sowie Motivationsgeräten dargestellt.

Dabei stehen jeweils folgende Abkürzungen für folgende Begriffe:
- UHG =: Unterhaltungsgerät
- GSG =: Geldspielgerät
- MTV =: Motivationsgerät
- Zentrale =: Zentral-Datenverarbeitungsgerät

In Fig. 2 ist deutlich die Kundenkommunikationsebene mit den Spiel-, Verkaufs- und Motivationsgeräten, die Verarbeitungsebene mit dem universalen Knotenpunktrechner und die Verwaltungs- und Steuerungsebene mit dem Zentral-Datenverarbeitungsgerät dargestellt, wobei das Zentral-Datenverarbeitungsgerät wie dargestellt aus verschiedenen Quellen gespeist wird.

Die erfindungsgemäße Geräteanordnung ermöglicht eine gute Bindung von Stammkunden an die Spielhalle oder Gaststätte, indem die Benutzer auch in den Pausen zwischen ihren Spielen an den Geldspielgeräten oder der Benutzung von Verkaufsgeräten am Motivationsgerät Interaktionen vornehmen können und dort ein Informations- oder Spielangebot vorliegt.

Selbstverständlich ist es möglich, daß ein Motivationsgerät die Funktion eines Spielgeräts in sich vereinigen kann, so daß die Nutzung des Motivationsgeräts als Spielgerät, d.h. kostenpflichtig, auch möglich ist, wenn kein anderes Spiel- oder Verkaufsgerät in Betrieb ist; es wird allerdings keine Geräteanordnung beansprucht, die nur ein einziges Gerät umfasst, das gleichzeitig Spiel-und Motivationsgerät ist.

## Patentansprüche

1. Geräteanordnung mit zumindest einem kostenpflichtigen Spielgerät, das mit einem räumlich beabstandeten Zentral-Datenverarbeitungsgerät über eine kostenpflichtige Datenleitung verbunden ist, über die bei Betrieb des Spielgeräts management- und sicherheitsrelevante Daten an das Zentral-Datenverarbeitungsgerät zur Auswertung, Überwachung und Ferneinstellung übertragen werden, **dadurch gekennzeichnet, daß** am Ort des Spielgeräts wenigstens ein Motivationsgerät, über das kostenlose Motivationsspiele, Informationen, Werbung oder Internet von dem Zentral-Datenverarbeitungsgerät empfangen werden können, mittels einer Freischaltungseinrichtung dergestalt mit dem Spielgerät verbunden ist, daß ein Datenfluß von dem Zentral-Datenverarbeitungsgerät zum Motivationsgerät immer dann auf die Datenleitung aufschaltbar ist, wenn diese durch Betrieb des Spielgeräts zur Übermittlung dessen management- oder sicherheitsrelevanter Daten an das Zentral-Datenverarbeitungsgerät aktiviert ist, wobei das Motivationsgerät eine Identifikationseinrichtung aufweist, die eine Identifizierung des jeweiligen Benutzers des Motivationsgeräts ermöglicht, und das Motivationsgerät mit einer Zeiteinheitenschaltung versehen ist, die eine Legitimation zur Benutzung des Motivationsgeräts von einer durch die Identifikationseinrichtung identifizierten Person nach einer bestimmten Zeiteinheit beendet oder unterbricht.

2. Geräteanordnung nach Anspruch 1, **dadurch gekennzeichnet, daß** die Freischaltungseinrichtung in einem separaten Knotenpunktrechner am Ort des Spiel- und des Motivationsgeräts angeordnet ist, der Spiel- und Motivationsgerät(e) und das Zentral-Datenverarbeitungsgerät miteinander verbindet.

3. Geräteanordnung nach Anspruch 2, **dadurch gekennzeichnet, daß** mehrere örtlich benachbarte Spiel- und/oder Motivationsgeräte über den Knotenpunktrechner miteinander vemetzt sind.

4. Geräteanordnung nach einem der Ansprüche 1 bis 3, **dadurch gekennzeichnet, daß** die Identifikationseinrichtung ein Chipkartenleser, Magnetkartenleser oder Transponder ist.

5. Geräteanordnung nach einem der Ansprüche 1 bis 4, **dadurch gekennzeichnet, daß** das Zentral-Datenverarbeitungsgerät eine externe Anbindung, insbesondere Intemetanbindung zum Einspielen von an das Motivationsgerät zu übertragenden Daten, wie Spielen, Programmen oder Werbung aufweist.

6. Mehrheit von Geräteanordnungen, **gekennzeichnet durch** die Verknüpfung mehrerer Geräteanordnungen nach einem der Ansprüche 1 bis 5 mit räumlich beabstandeten Spiel- und Motivationsgerätegruppen über ein Zentral-Datenverarbeitungsgerät.

## Claims

1. Machine arrangement comprising at least one chargeable gaming or slot machine that is connected to a remote central data processing device by a chargeable data line via which, whilst the gaming or slot machine is in operation, management and security-related data are transmitted to the central data processing data device for evaluation, monitoring and teleadjustment, **characterised in that** at the location of the gaming or slot machine at least one motivational machine, which is used to receive free motivational games, information, advertising or the Internet from the central data processing device, is connected to the gaming or slot machine by means of a release device in such a manner that a data flow can be fed from the central data processing device to the motivational machine via the data line if the latter has been activated by the operation of the gaming or slot machine for the transmission of the management or security-related data of said machine to the central data processing device, wherein the motivational machine exhibits an identification device which enables the user of the motivational machine to be identified, and wherein the motivational machine is provided with a time unit circuit which terminates or interrupts a legitimisation for use of the motivational machine by a person identified by the identification device after a certain unit of time.

2. Machine arrangement according to claim 1, **characterised in that** the release device is arranged in a separate nodal point processor at the location of the gaming or slot machine and the motivational machine, which processor connects the gaming/slot and motivational machine(s) and central data processing device together.

3. Machine arrangement according to claim 2, **characterised in that** several adjacent gaming/slot and/or motivational machines are interlinked by means of the nodal point processor.

4. Machine arrangement according to one of claims 1 to 3, **characterised in that** the identification device is a chip card reader, magnetic card reader or transponder.

5. Machine arrangement according to one of claims 1 to 4, **characterised in that** the central data processing device exhibits an external connection, in particular an Internet connection for loading data such as games, programs or advertising to be transmitted to the motivational machine.

6. A plurality of machine arrangements, **characterised by** the linking of several machine arrangement according to any one of claims 1 to 5 to remote gaming/slot and motivational machine groups via a central data processing device.

## Revendications

1. Disposition d'appareils présentant au moins un appareil à jeux payant qui est connecté à un appareil central de traitement de données situé à distance dans l'espace, par l'intermédiaire d'une ligne de données payante par laquelle des données pertinentes sur le plan de la gestion et de la sécurité sont transmises à l'appareil central de traitement de données lors du fonctionnement de l'appareil à jeux à des fins d'exploitation, de surveillance et de réglage à distance, **caractérisée en ce que** sur le lieu de l'appareil à jeux est connecté au moins un appareil de motivation par lequel des jeux de motivation, des informations, de la publicité ou l'internet gratuits peuvent être reçus de l'appareil central de traitement de données, à l'appareil à jeux au moyen d'un dispositif à connexion libre de façon à ce qu'un flux de données allant de l'appareil central de traitement de données vers l'appareil de motivation puisse toujours être mis sur la ligne de données lorsque celle-ci est activée par le fonctionnement de l'appareil à jeux afin de transmettre ses données pertinentes sur le plan de la gestion ou de la sécurité, l'appareil de motivation présentant un dispositif d'identification qui permet une identification de l'utilisateur du moment de l'appareil de motivation, et l'appareil de motivation étant pourvu d'un circuit à unités de temps qui termine ou interrompt une légitimation pour l'utilisation de l'appareil de motivation par une personne identifiée par le dispositif d'identification après une unité de temps déterminée.

2. Disposition d'appareils selon la revendication 1, **caractérisé en ce que** le dispositif à connexion libre est disposé dans un ordinateur nodal séparé sur le lieu de l'appareil à jeux et de l'appareil de motivation, lequel connecte l'(les) appareil(s) à jeux et de motivation et l'appareil central de traitement de données l'un avec l'autre.

3. Disposition d'appareils selon la revendication 2, **caractérisé en ce que** plusieurs appareils à jeux et/ou de motivation voisins localement sont interconnectés les uns aux autres par l'intermédiaire de l'ordinateur nodal.

4. Disposition d'appareils selon l'une quelconque des revendications 1 à 3, **caractérisé en ce que** le dispositif d'identification est un lecteur de cartes à puce, un lecteur de cartes magnétiques ou un transpondeur.

5. Disposition d'appareils selon l'une quelconque des revendications 1 à 4, **caractérisé en ce que** l'appareil central de traitement de données présente une connexion extérieure, en particulier une connexion internet afin de recevoir des données à transmettre à l'appareil de motivation telles que des jeux, des programmes ou de la publicité.

6. Pluralité de dispositions d'appareils, **caractérisée par** la connexion de plusieurs dispositions d'appareils selon l'une quelconque des revendications 1 à 5 présentant des groupes d'appareils à jeux et de motivation situés à distance dans l'espace, par l'intermédiaire d'un appareil central de traitement de données.
